# EUROPÄISCHE PATENTANMELDUNG

(11) **EP 0 351 642 A1**
(43) Veröffentlichungstag der Anmeldung: **24.01.1990**
(21) Anmeldenummer: 89112253.3
(22) Anmeldetag: 05.07.1989
(51) Int. Cl.: B63B 15/00

(54) **Mast für ein Segelbrett**

(30) Priorität: 15.07.1988 DE 3824031; 02.05.1989 DE 3914453
(71) Anmelder: Boge A.G., D-53783 Eitorf (DE); Blech, Siegfried, D-5960 Olpe-Sondern (DE)
(72) Erfinder: Christiani, Gunter, D-5483 Bad Neuenahr/Ahrweiler (DE); Brenner, Heinrich, D-5483 Bad Neuenahr/Ahrweiler (DE); Blech, Siegfried, D-5960 Olpe-Sondern (DE)

(57) **Zusammenfassung**

Mast für ein Segelbrett, wobei der Mast über einen Mastfuß oder über eine teleskopartige Verlängerung mit einem schwenkbar ausgebildeten Gelenk verbunden ist, wobei zwischen dem Mast und dem Gelenk ein hydraulisch dämpfendes, axial bewegliches Gummilager zur axialen Dämpfung der Bewegungen des Mastes gegenüber dem Segelbrett vorgesehen ist.

## Beschreibung

Die Erfindung bezieht sich auf einen Mast für ein Segelbrett, wobei der Mast über einen Mastfuß oder über eine teleskopartige Verlängerung mit einem schwenkbar ausgebildeten Gelenk verbunden ist.

Es sind Vorrichtungen zur Befestigung des Mastes an einem Segelbrett bekannt (z.B. DE-OS 34 21 883), bei denen der Mastfuß über ein Gummigelenk mit dem Segelbrett verbunden ist. Das Gummigelenk besteht dabei aus zwei Teilen, die über einen Gelenkbolzen miteinander verbunden und schwenkbar angeordnet sind. Nachteilig ist bei einer derartigen Ausbildung, daß die gesamten axialen Druckkräfte, welche auf dem Mast angreifen in axialer Richtung direkt über diese Verbindung auf den Körper des Segelbrettes aufgebracht werden, so daß es ohne weiteres zu Beschädigungen am Segelbrett kommen kann.

Aufgabe der Erfindung ist es, einen Mast für ein Segelbrett mit einer einfachen und kostengünstigen Vorrichtung zur axialen Dämpfung gegenüber dem Segelbrett zu versehen.

Zur Lösung dieser Aufgabe ist erfindungsgemäß vorgesehen, daß zwischen dem Mast und dem Gelenk ein axial bewegliches Gummilager bestehend aus einem Innenteil, einem dazu im Abstand angeordneten Außenteil und dazwischen eingesetzter Gummifeder angeordnet ist.

Bei dieser Ausbildung ist von Vorteil, daß sich nicht nur die Beschädigungsgefahr des Segelbrettes vermindert, sondern daß sich die Fahreigenschaften des Segelbrettes mit Hilfe der Dämpfungsvorrichtung erheblich verbessern lassen. Durch das Gummilager werden bei Sprüngen in starker See Schläge absorbiert, das Segelbrett läuft ruhiger und das Segel des Surfbrettes ist besser zu führen.

Nach einem weiteren Merkmal ist vorgesehen, daß das Gummilager hydraulisch dämpfend ausgebildet ist, wobei die Gummifeder dämpfungsmittelgefüllte, hydraulisch über Drosselkanäle miteinander verbundene Kammern aufweist, welche nach außen abgedichtet sind. Vorteilhaft ist bei dieser Ausbildung, daß bei axialer Verschiebung des Mastes gegenüber dem Gelenk die hydraulische Flüssigkeit von einer Kammer über die Drosselstelle in die andere Kammer fließen muß und somit eine Dämpfungskraft erzeugt.

Eine aus Fertigungssicht besonders günstige Ausführungsform sieht vor, daß die auf Zug und Druck beaufschlagte Gummifeder mit dem Innenteil und dem Außenteil durch Vulkanisation fest verbunden ist. Vorteilhaft ist hierbei, daß die Gummifeder vorgespannt sein kann und nach Zurücklegung eines axialen Weges zwischen dem Innen- und Außenteil in ihre ursprüngliche Ausgangsposition selbständig zurückkehrt.

Eine weitere Variante sieht vor, daß das Innenteil und/oder das Außenteil zylindrisch ausgebildet sind.

Nach einem weiteren wesentlichen Merkmal ist vorgesehen, daß die Gummifeder zwischen dem Innenteil und dem Außenteil eingepreßt ist und bei relativer axialer Bewegung zwischen dem Innenteil und dem Außenteil abrollt.

Mit Vorteil ist dabei das Innenteil und/oder das Außenteil, ausgehend vom Mittenbereich zu mindestens einem Endbereich hin, konisch erweitert.

Von Vorteil ist bei einer derartigen Ausführungsform, daß die Gummifeder zwischen dem Innen- und Außenteil abrollt, so daß große axiale Wege ausgeführt werden können. Die konischen Flächen bewirken dabei, daß die Gummifeder nach einer Druckentlastung selbständig in die Ausgangsposition zurückgestellt wird.

Nach einem weiteren wesentlichen Merkmal ist vorgesehen daß das Gelenk über eine Schraubverbindung mit dem Innenteil und das Außenteil mit dem Mastfuß oder der Verlängerung verbunden ist. Durch Verwendung einer Schraubverbindung kann das hydraulisch dämpfende Gummilager als Einzelteil bei einem bestehenden Segelbrett problemlos nachgerüstet werden, indem das Außenteil mit dem Mast, dem Mastfuß oder der teleskopischen Verlängerung verbunden wird und über die Schraubverbindung so an das Gelenk fest aber lösbar verbunden werden kann.

Eine weitere Ausgestaltung der Erfindung sieht vor, daß das Gelenk als allseitig schwenkbares Gummielement zusammen mit der Gummifeder einteilig ausgebildet ist. Bei dieser Ausführungsform kann in vorteilhafter Weise eine Baueinheit von Gelenk und dem hydraulisch dämpfenden Gummilager erzielt werden.

Zur Begrenzung des axialen Weges zwischen dem Mast und dem Gelenk ist desweiteren vorgesehen, daß die Schraubverbindung eine Scheibe aufweist, die direkt oder über einen Puffer als Anschlag gegenüber der Gummifeder ausgebildet ist.

Eine besonders günstige Ausführungsform sieht vor, daß dem Gummilager ein weiteres Federelement zugeordnet ist.

Nach einem weiteren Merkmal ist vorgesehen, daß als Federelement eine axial sich erstreckende Spiralfeder vorgesehen ist, die sich einerseits am Gummilager und andererseits an einem Anschlagteil abstützt oder daß als Federelement ein weiteres, axial im Abstand zum Gummilager angeordnetes weiteres Gummilager vorgesehen ist.

Vorteilhaft ist bei diesen Ausführungsformen, daß das Gummilager eine weitere elastische Unterstützung zum Auffangen der im Fahrbetrieb entstehenden Kräften erhält.

Im Ausgestaltung der Erfindung ist vorgesehen, daß das (die) Außenteil(e) der (des) Gummilager(s) in einem, den Mast (1) tragenden Zwischentel angeordnet sind.

Bevorzugte Ausführungsbeispiele der Erfindung sind in den Zeichnungen schematisch dargestellt.

Es zeigt:
Figur 1 einen Mast, einen Mastfuß oder eine teleskopische Verlängerung und ein Gelenk sowie ein dazwischen angeordnetes hydraulisch dämpfendes Gummilager im Schnitt
Figur 2 eine Anordnung im Prinzip wie in Figur 1 bereits dargestellt, mit dem Unterschied, daß die Gummifeder des hydraulisch dämpfenden Gummilagers mit dem Gelenk einteilig ausgebildet ist
Figur 3 und 4 zwei weitere Ausführungsformen eines Gummilagers
Figur 5 eine Anordnung im Prinzip wie Figur 4 jedoch mit einem weiteren Gummilager
Figur 6 eine Anordnung im Prinzip wie in Figur 4 dargestellt, mit dem Unterschied, daß eine zusätzliche Spiralfeder vorgesehen ist.

In der Figur 1 ist eine Vorrichtung gezeigt, bei der ein Mast 1, ein Mastfuß 14 bzw. eine teleskopartige Verlängerung zur Halterung eines Segels (nicht dargestellt) dient, wobei der Mast 1 über ein hydraulisch dämpfendes Gummilager 3 mit dem Gelenk 2 verbunden ist. Das Gelenk 2 ist direkt oder indirekt mit dem Segelbrett verbunden.

Das hydraulisch dämpfende Gummilager 3 besteht aus dem Innenteil 4, dem Außenteil 5 und der dazwischen ange ordneten Gummifeder 6. Das Innenteil 4 ist gegenüber dem Außenteil 5 relativ axial bewegbar. über die Schraubverbindung 10 ist das Gummilager 3 mit dem Gelenk 2 verbunden während das Außenteil 5 mit dem Mast 1 bzw. dem Mastfuß 14 über eine Sicke 11 und dem Schraubring 12 gehalten ist. Durch die Fixierung des Außenteiles 5 mit dem Mast 1 bzw. dem Mastfuß 1 und dem Innenteil 4 mit dem Gelenk 2 ist eine axial relative Bewegung zwischen dem Segelbrett und dem Mast des Segelbrettes möglich.

Das hydraulisch dämpfende Gummilager 3 weist im inneren eine Kammer 8 und eine weitere Kammer 9 auf, die über einen Drosselkanal 7 hydraulisch miteinander in Verbindung stehen. Durch eine relative Bewegung des Mastes 1 gegenüber dem Gelenk 2 baut sich in der dämpfungsmittelgefüllten Kammer 9 ein Druck auf, der über den Drosselkanal 7 abgebaut wird. Das Dämpfungsmittel fließt dabei von der Kammer 9 über den Drosselkanal 7 in die Kammer 8 und erzeugt somit einen Dämpfungsdruck. Zum Abschluß der Kammer 8 gegenüber der Atmosphäre ist die Membran 13 vorgesehen. Die Gummifeder 6 dient dabei als Tragfeder für den Mast und erzeugt nach axialer Auslenkung ein Rückstellmoment, so daß der Mast 1 in seine Ausgangsposition zurückgelangt.

Anstelle des Schraubringes 12 ist jede andere Verbindung denkbar, wie z.B. Bördeln etc.

Die Vorrichtung der Figur 2 unterscheidet sich von der Vorrichtung in Figur 1 lediglich dadurch, daß die Gummifeder 6 einteilig mit dem Gelenk 2 ausgebildet ist. Ansonsten ist wiederum der Mast 1 bzw. der Mastfuß 1 mit dem Außenteil 5 und das Innenteil 4 durch Vulkanisation mit dem Gelenk 2 fest verbunden. Der Mast 1 läßt sich gegenüber dem Gelenk 2 relativ axial bewegen und über die Kammern 8 und 9 sowie den Drosselkanal 7 ist eine hydraulische Dämpfung gewährleistet.

In der Figur 3 ist eine weitere Form eines Gummilagers gezeigt, bei dem zwischen dem Gelenk 2 und dem Mast 1 das Zwischenteil 14 angeordnet ist. Im Zwischenteil 14 ist das Innenteil 4 und das Außenteil 5 mit der dazwischen angeordneten Gummifeder 6 aufgenommen. Die Gummifeder 6 ist zwischen dem Innenteil 4 und dem Außenteil 5 eingepreßt und rollt bei axialer Bewegung der Teile relativ zueinander zwischen dem Innenteil 4 und dem Außenteil 5 ab. Ausgehend vom Mittenbereich 15 sowohl des Innenteiles 4 als auch des Außenteiles 5 sind zum Endbereich 16 hin konische Erweiterungen des Innenteiles 4 und des Außenteiles 5 vorgesehen. Durch diese konischen Erweiterungen wird bei axialer Bewegung der Gummifeder 6 eine Vorspannung auf die Gummifeder 6 aufgebracht. Wird der Mast 1 gegenüber dem Gelenk 2 entlastet, so bewirkt diese Vorspannung, daß die Gummifeder 6 zurück in ihre Ausgangsposition bewegt wird. Als axiale Begrenzung der Gummifeder 6 dient der Puffer 18, welcher über die Scheibe 17 und der Schraubverbindung 10 abgestützt ist.

Die Figur 4 zeigt eine weitere Variante eines Gummilagers, bei der das Innenteil 4 und das Außenteil 5 zylindrisch ausgebildet sind. Zwischen diesem zylindrischen Innenteil und dem Außenteil 5 ist die Gummifeder 6 einvulkanisiert, wobei axiale Bewegungen des Mastes gegenüber dem Gelenk 2 ausführbar sind. Nach Entlastung des Gummilagers wird durch Entspannung der Gummifeder 6 die ursprüngliche Position der Teile zueinander eingenommen. über einen Winkelring 19 ist bei dieser Ausführungsform ebenfalls ein Puffer 18 abgestützt, der zur axialen Begrenzung als Anschlag an der Scheibe 17 vorgesehen ist.

In der Figur 5 ist eine Vorrichtung dargestellt, bei der zwischen der Schraubverbindung 10 und dem Zwischenteil 14 axial im Abstand zum Gummilager 3 ein weiteres Gummilager 20 angeordnet ist. Diese weitere Gummilager 20 ist wiederum mit einem Innenteil und einem Außenteil gehalten.

Die Vorrichtung der Figur 6 sieht zusätzlich zur Gummifeder 6 eine Spiralfeder 21 zugeordnet ist. Die Spiralfeder 21 stützt sich über ein Anschlagteil 22 am Zwischenteil 14 ab. Ansonsten ist wiederum das Gelenk 2 mit dem das Innenteil 4 über die Schraubverbindung 10, der Gummifeder 6 und dem Außenteil 5 mit Mast 1 bzw. Mastfuß 1 verbunden und axial relativ zum Mast 1 bewegbar.

### Bezugszeichenliste

1 - Mast
2 - Gelenk
3 - Hydraulisch dämpfendes Gummilager
4 - Innenteil
5 - Außenteil
6 - Gummifeder
7 - Drosselkanal
8 - Kammer
9 - Kammer
10 - Schraubverbindung
11 - Sicke
12 - Schraubring
13 - Membran
14 - Zwischenteil
15 - Mittenbereich
16 - Endbereich
17 - Scheibe
18 - Puffer
19 - Winkelring
20 - weiteres Gummilager
21 - Spiralfeder
22 - Anschlagteil

## Patentansprüche

1. Mast für ein Segelbrett, wobei der Mast über einen Mastfuß oder über eine teleskopartige Verlängerung mit einem schwenkbar ausgebildeten Gelenk verbunden ist,
dadurch gekennzeichnet,
daß zwischen dem Mast (1) und dem Gelenk (2) ein axial bewegliches Gummilager (3) bestehend aus einem Innenteil (4), einem dazu im Abstand angeordneten Außenteil (5) und dazwischen eingesetzter Gummifeder (6) angeordnet ist.

2. Mast nach Anspruch 1,
dadurch gekennzeichnet,
daß das Gummilager (3) hydraulisch dämpfend ausgebildet ist, wobei die Gummifeder (6) dämpfungsmittelgefüllte, hydraulisch über Drosselkanäle (7) miteinander verbundene Kammern (8, 9) aufweist, welche nach außen abgedichtet sind.

3. Mast nach Anspruch 1,
dadurch gekennzeichnet,
daß die auf Zug und Druck beaufschlagbare Gummifeder (6) mit dem Innenteil (4) und dem Außenteil (5) durch Vulkanisation fest verbunden ist.

4. Mast nach Anspruch 1,
dadurch gekennzeichnet,
daß das Innenteil (4) und/oder das Außenteil (5) zylindrisch ausgebildet sind.

5. Mast nach Anspruch 1,
dadurch gekennzeichnet,
daß die Gummifeder (6) zwischen dem Innenteil (4) und dem Außenteil (5) eingepreßt ist und bei relativer axialer Bewegung zwischen dem Innenteil (4) und dem Außenteil (5) abrollt.

6. Mast nach Anspruch 1,
dadurch gekennzeichnet,
daß das Innenteil (4) und/oder das Außenteil (5), ausgehend vom Mittenbereich (15) zu mindestens einem Endbereich (16) hin, sich konisch erweitert.

7. Mast nach Anspruch 1,
dadurch gekennzeichnet,
daß das Gelenk (2) über eine Schraubverbindung (10) mit dem Innenteil (4) und das Außenteil (5) mit dem Mast (1) oder einem Zwischenteil (14) verbunden ist.

8. Mast nach Anspruch 1,
dadurch gekennzeichnet,
daß das Gelenk (2) als allseitig schwenkbares Gummielement zusammen mit der Gummifeder (6) einteilig ausgebildet ist.

9. Mast nach Anspruch 7,
dadurch gekennzeichnet,
daß die Schraubverbindung (10) eine Scheibe (17) aufweist, die direkt oder über einen Puffer (18) als Anschlag gegenüber der Gummifeder ausgebildet ist.

10. Mast nach Anspruch 1,
dadurch gekennzeichnet,
daß dem Gummilager (3) ein weiteres Federelement zugeordnet ist.

11. Mast nach Anspruch 10,
dadurch gekennzeichnet,
daß als Federelement eine axial sich erstreckende Spiralfeder (21) vorgesehen ist, die sich einerseits am Gummilager (3) und andererseits an einem Anschlagteil (22) abstützt.

12. Mast nach Anspruch 10,
dadurch gekennzeichnet,
daß als Federelement ein weiteres, axial im Abstand zum Gummilager (3) angeordnetes weiteres Gummilager (20) vorgesehen ist.

13. Mast nach Anspruch 10 und/oder Anspruch 12,
dadurch gekennzeichnet,
daß das (die) Außenteil(e) (5) der (des) Gummilager(s) (3, 20) in einem, den Mast (1) tragenden, Zwischenteil (14) angeordnet sind.
